# DEMANDE DE BREVET EUROPEEN

(11) **EP 0 260 182 A2**
(43) Date de publication de la demande: **16.03.1988**
(21) Numéro de dépôt: 87401951.6
(22) Date de dépôt: 01.09.1987
(51) Int. Cl.: A47C 31/11

(54) **Procédé de réalisation d'une têtière, et têtière ainsi obtenue**

(30) Priorité: 08.09.1986 FR 8612946
(71) Demandeur: Palu épouse Suc, Maryse, F-81000 Albi (FR)
(72) Inventeur: Palu épouse Suc, Maryse, F-81000 Albi (FR)
(74) Mandataire: Morelle, Guy Georges Alain

(57) **Abrégé**

La présente invention concerne un procédé de réalisation de têtières destinées à protéger le haut des dossiers des fauteuils.

Le procédé selon l'invention consiste à effectuer au moins deux plis sur une bande de matière plastique thermo-soudable ou analogue (1), à superposer en accordéon les portions de bande (7, 8, 9) délimitées par ces plis, et à effectuer un soudage des bords latéraux (11, 12) desdites portions pour obtenir deux poches (15, 16) à ouvertures opposées.

Application, notamment, à la réalisation de têtières jetables après usage pour sièges de trains, autocars, avions, etc...

## Description

La présente invention concerne les têtières, c'est-à-dire les élements en forme de housse qui permettent de protéger la partie supérieure des dossiers de fauteuils, contre laquelle la tête vient prendre appui.

Dans les endroits fréquentés par le public, on a pris l'habitude de protéger le haut des dossiers des fauteuils par des têtières. Notamment dans les trains, autocars, avions, etc..., ces têtières sont constituées par des pièces de tissu disposées à cheval sur le haut des dossiers et maintenues en place par des systèmes d'agrafage ou analogues permettant de les enlever, dans le but notamment de les nettoyer. On conçoit que ces têtières soient relativement onéreuses, de par le coût de leur fabrication, le coût du tissu et des éléments d'accrochage, leur entretien venant grever ces différents coûts.

Aussi la présente invention a-t-elle pour objet de mettre en oeuvre un procédé de réalisation de têtières qui permette de réduire au maximum les coûts de fabrication et d'entretien et qui autorise de multiples applications de ces têtières, avec une fonction supplémentaire leur conférant une utilité encore plus importante que celle des têtières de l'Art antérieur.

Plus précisément, la présente invention a pour objet un procédé de réalisation d'une têtière caractérisé par le fait qu'il consiste,
- à effectuer au moins deux plis sur une bande de matière plastique thermo-soudable ou analogue,
- à superposer en accordéon les portions de bande délimitées par ces plis,
- et à effectuer un soudage des bords latéraux desdites portions pour obtenir deux poches à ouvertures opposées.

Dans l'industrie de la transformation des matières plastiques, les feuilles qui sont utilisées pour la confection des sacs par exemple, se présentent le plus souvent sous la forme d'une longue bande enroulée sur elle-même, les sacs étant préformés par pliage préalabe. Pour pouvoir les utiliser, il suffit de dérouler la bande et de la découper en autant de parties que de sacs, cette découpe étant éventuellement associée à une opération de soudage thermique pour fermer chaque sac. L'emploi de cette technique pour l'obtention de housses de protection pour les sièges d'automobiles est décrit notamment dans le FR-A-2.491.315.

Selon une variante du procédé de l'invention, mettant en oeuvre cette technique, les plis formant la têtière sont réalisés suivant la direction longitudinale de la susdite bande. Cette dernière, qui se présente alors sous une forme continue, est constituée de trois portions qui sont pliées étroitement les unes sur les autres en accordéon. Pour obtenir une têtière, on découpe la bande dans le sens de sa largeur et il est procédé simultanément à une soudure des bords ainsi découpés. L'assemblage qui en résulte présente alors deux poches symétriques à ouvertures opposées, l'une destinée à envelopper le haut du dossier d'une fauteuil par exemple, l'autre, située sur la partie postérieure de ce fauteuil, pouvant servir de vide-poches.

Cette variante du procédé de l'invention présente l'avantage de laisser toute liberté dans le choix de la largeur de chaque têtière, celle-ci étant fonction de la largeur du dossier du fauteuil qui sera équipé de cette têtière. Il suffira en effet de découper des parties de bande plus ou moins grandes.

Selon une autre forme de réalisation du procédé de l'invention, les plis formant les poches de la têtière seront réalisés suivant la largeur de la susdite bande, cette dernière étant préalablement découpée.

Cette second variante de l'invention sera mieux comprise à la lecture de la description suivante donnée en regard des dessins annexés à titre illustratif et nullement limitatif et mettant en évidence d'autres caractéristiques et avantages de la présente invention.

Sur ces dessins :
- les Figures 1 et 2 représentent deux étapes successives dans la réalisation d'une têtière selon l'invention, et
- la Figure 3 représente un exemple d'utilisation d'une têtière réalisée avec le procédé de l'invention.

Pour confectionner une têtière selon l'invention, on découpe, généralement dans une feuille de matière plastique du type thermo-soudable, une bande 1, de forme oblongue qui peut éventuellement être de forme rectangulaire. Dans l'exemple illustré, l'extrêmité 2 de la bande 1 est légèrement découpée pour former une partie de la têtière contre laquelle viendra s'appuyer le dos de l'utilisateur. Par contre, l'autre extrémité 3 est élargie par rapport au reste du corps 4 de la bande 1. Cette bande est représentée dépliée sur la Figure 1.

Lorsque cette bande est ainsi découpée, on effectue au moins deux pliures suivant deux traits représentés par des lignes pointillées 5 et 6, de façon à délimiter dans cette bande au moins trois portions 7, 8 et 9. Il est à remarquer que la portion d'extrémité 9 présente une largeur plus grande que celle des deux autres portions 7 et 8 du corps de la bande.

Une fois déterminées ces deux directions de pliage, on effectue une première pliure pour ramener la portion 8 sur la portion 7. Cette première pliure étant effectuée, on opére une seconde pliure pour ramener la portion 9 sur la face 10 de la portion 8 opposée à celle tournée vers la portion 7. On opére ainsi un pliage en accordéon, les trois portions se recouvrant les unes les autres de façon que leurs bords latéraux 11 et 12 se superposent suivant les bords 13 et 14 de la bande 1.

Quand la portion 9 a une largeur plus importante que le reste du corps de la bande 1, cette portion 9 est légèrement pliée pour que ses bords viennent se superposer parfaitement à ceux des deux autres portions.

La Figure 2 représente la bande dans une situation intermédiaire pendant le pliage.

Quand les bords sont parfaitement superposés on effectue deux soudures longitudinales pour solidariser les bords 11, puis 12, de façon à définir deux poches 15 et 16 à ouvertures opposées.

La présence des plis 17 de la portion 9 donné à la poche 15 une ouverture plus grande que celle de la poche 16.

On pourrait de même augmenter le volume de cette poche 15 en prévoyant de munir son fond d'un soufflet. Pour ce faire, il suffit de former deux plis supplémentaires de part et d'autre du pli 5 afin d'obtenir deux portions de bande adjacentes présentant des surfaces sensiblement égales. La bande comportera ainsi quatre plis de manière à délimiter cinq portions. Ces plis pourront être réalisés suivant la direction longitudinale de la bande, dans la première variante de l'invention, ou effectués suivant la largeur de cette bande, dans la seconde forme de réalisation du procédé de l'invention.

On a donc réalisé une têtière qui peut, comme illustré sur la Figure 3, recouvrir le sommet 20 du dossier 21 d'un fauteuil. La portion 7 la plus longue se trouve positionnée sur la face du dossier contre laquelle s'appuie le dos de l'utilisateur, tandis que le sommet 20 du dossier est enveloppé par la poche 16. La poche 15 se trouve ainsi à l'arrière du dossier 21 et peut faire office de vide-poches pour l'occupant du siège situé à la rangée suivante.

Il est à préciser qu'une têtière réalisée selon ce procédé peut habiller des fauteuils dont les sommets présentent des épaisseurs différentes. Il suffit pour ce faire d'opérer une découpe en diagonale ou en carré à chacun des angles supérieurs de la têtière au niveau du pli 6, de cette façon la poche 16 prendra le volume nécessaire pour envelopper parfaitement le dossier du siège.

On constate que la fabrication des têtières selon l'invention n'entraîne pas de nombreuses et délicates opérations, ni ne nécessite l'emploi d'une matière coûteuse. Ces têtières peuvent ainsi être détruites après chaque utilisation.

## Revendications

1. Procédé de réalisation d'une têtière CARACTERISE PAR LE FAIT QU'il consiste
- à effectuer au moins deux plis (5, 6) sur une bande de matière plastique thermo-soudable ou analogue (1),
- à superposer en accordéon les portions de bande (7, 8, 9) délimitées par ces plis,
- à effectuer un soudage des bords latéraux desdites portions pour obtenir deux poches (15, 16) à ouvertures opposées.

2. Procédé selon la revendication 1, CARACTERISE PAR LE FAIT QU'il consiste à effectuer quatre plis sur ladite bande de manière à obtenir cinq portions dont deux au moins présentent des surfaces sensiblement égales, les deux dites portions étant adjacentes.

3. Procédé selon l'une des revendications 1 et 2, CARACTERISE PAR LE FAIT QUE les susdits plis sont réalisés suivant la direction longitudinale de ladite bande.

4. Procédé selon l'une des revendications 1 et 2, CARACTERISE PAR LE FAIT QUE les susdits plis sont réalisés suivant la largeur de ladite bande.

5. Procédé selon l'une des revendications 1 à 3, CARACTERISE PAR LE FAIT QU'il consiste à effectuer un soudage des bords latéraux des susdites portions simultanément avec la découpe de ladite bande.

6. Procédé selon l'une des revendications 1, 2 et 4, CARACTERISE PAR LE FAIT QU'il consiste à effectuer une découpe de la bande préablement au pliage de cette dernière et au soudage des bords latéraux des susdites portions.

7. Procédé selon l'une quelconque des revendications précédentes, CARACTERISE PAR LE FAIT QU'il consiste à opérer une découpe à chacun des angles formé par l'un des susdits plis (6).

8. Têtière réalisée avec le procédé selon l'une des revendications 1 à 7.
